# EUROPÄISCHE PATENTSCHRIFT

(11) **EP 1 209 994 B1**
(45) Veröffentlichungstag und Bekanntmachung des Hinweises auf die Patenterteilung: **14.07.2004**
(21) Anmeldenummer: 01943400.0
(22) Anmeldetag: 18.05.2001
(51) Int. Cl.: A47C 1/032, A47C 3/025, A47C 7/14

(54) **STUHL**
CHAIR
CHAISE

(30) Priorität: 27.05.2000 DE 10026531
(43) Veröffentlichungstag der Anmeldung: 05.06.2002
(73) Patentinhaber: Röder, Peter, 60388 Frankfurt/Main (DE)
(72) Erfinder: UHLENBROCK, Johannes, 48317 Drensteinfurt (DE)
(74) Vertreter: Schulze Horn, Kathrin
(86) Internationale Anmeldenummer: PCT/EP2001/005692
(87) Internationale Veröffentlichungsnummer: WO 2001/091613

(56) Entgegenhaltungen:
- EP-A- 0 417 518
- EP-A- 0 613 642
- EP-A- 1 066 775
- WO-A-98/16139
- DE-A- 3 741 472

## Beschreibung

Die vorliegende Erfindung betrifft einen Stuhl mit einer Sitzplatte, die von einer zentralen Stuhlsäule oder mehreren Stuhlbeinen getragen ist, und mit einem Lehnenträger, der unter der Sitzplatte nach hinten und hinter der Sitzplatte nach oben verläuft und eine Rückenlehne trägt, wobei die Sitzplatte nahe ihrer Vorderkante um eine horizontal quer verlaufende erste Schwenkachse verschwenkbar gelagert ist, wobei die Sitzplatte nahe ihrer Hinterkante um eine parallele zweite Schwenkachse verschwenkbar an dem Lehnenträger angelenkt ist, wobei der Lehnenträger um eine zwischen erster und zweiter Schwenkachse parallel zu diesen verlaufende dritte Schwenkachse verschwenkbar an der zentralen Stuhlsäule oder den Stuhlbeinen angelenkt ist, wobei eine Federanordnung vorgesehen ist, die mindestens eine aus einem gebogenen Federstahlstab oder -draht bestehende Feder mit mindestens je einem ersten und zweiten Federschenkel umfaßt, wobei die Feder mit einem oder mehreren Federabschnitten gelenkig mit der Sitzplatte verbunden ist und zugleich die erste Schwenkachse bildet, und wobei die Feder einerseits an der Sitzplatte und andererseits an dem Lehnenträger so abgestützt und so vorgespannt ist, daß sie auf die Sitzplatte eine nach oben weisende Kraft und auf den Lehnenträger eine die Rückenlehne nach vorne vorbelastende Kraft ausübt.

Ein Stuhl der genannten Art ist aus der DE-A-3741472 bekannt. Mit dieser Konstruktion des Stuhls wird eine sogenannte Synchronmechanik erreicht, bei der bei einem Zurücklehnen des Benutzers des Stuhls mit Belasten des hinteren Teils der Sitzplatte diese hinten abgesenkt wird und gleichzeitig die Rückenlehne nach hinten verschwenkt wird, wobei diese Verschwenkung gegen die Kraft der Feder erfolgt. Der Schwenkwinkel der Rükkenlehne ist dabei üblicherweise größer als der Schwenkwinkel der Sitzplatte. Das Verhältnis der Schwenkwinkel zueinander wird durch die zusammenwirkenden Hebellängen festgelegt.

Als nachteilig wird bei diesem bekannten Stuhl angesehen, daß die Vorbelastungskraft der Rückenlehne nur von der Stärke der Federanordnung und von der bei der Konstruktion des Stuhls festgelegten Hebelwirkung abhängt. Eine Veränderung der Vorbelastungskraft der Rückenlehne kann lediglich manuell erfolgen, was einen unerwünscht hohen Aufwand darstellt, besonders wenn ein Stuhl von verschiedenen und unterschiedlich schweren Benutzern benutzt wird. Außerdem ist nicht sichergestellt, daß der Benutzer tatsächlich die passende Einstellung findet, wodurch sich falsche und unter Umständen sogar gesundheitsschädliche Einstellungen der Vorbelastungskraft der Rückenlehne ergeben können.

Für die vorliegende Erfindung stellt sich daher die Aufgabe, einen Stuhl der oben genannten Art zu schaffen, der die dargelegten Nachteile vermeidet und bei dem insbesondere eine selbsttätige Anpassung der Vorbelastungskraft der Rückenlehne an unterschiedlich schwere Benutzer des Stuhls erreicht wird und bei dem der konstruktive Aufwand und speziell die Zahl der benötigten Einzelteile niedrig bleiben soll.

Die Lösung dieser Aufgabe gelingt erfindungsgemäß durch einen Stuhl der eingangs genannten Art mit den kennzeichnenden Merkmalen des Anspruchs 1.

Durch die im Kennzeichen des Anspruchs 1 angegebenen erfindungswesentlichen Merkmale des Stuhls wird zusätzlich zur Synchronmechanik erreicht, daß die Sitzplatte bei Benutzung durch einen Benutzer gegen die Kraft der Federanordnung entsprechend dem Gewicht des Benutzers nach unten bewegt wird, was zwangsläufig zu einer entsprechenden Erhöhung der Spannung der Federanordnung führt. Da sich die Federanordnung andererseits an dem Lehnenträger abstützt, übt die erhöhte Spannung der Federanordnung auf den Lehnenträger ein vergrößertes Hebelmoment aus, das zu einer Vergrößerung der Vorbelastungskraft der Rückenlehne führt. Ein Stuhlbenutzer mit einem höheren Körpergewicht erfährt also eine verstärkte Unterstützung seines Rückens durch die Rückenlehne, wie dies erwünscht und ergonomisch sinnvoll ist. Wenn ein leichtgewichtigerer Benutzer auf dem Stuhl sitzt, nimmt die Sitzplatte eine weiter oben liegende Lage ein, in der die Federanordnung weniger stark gespannt ist; entsprechend ergibt sich auch zwangsläufig eine geringere Vorbelastungskraft der Rückenlehne, so daß ein leichtgewichtiger Benutzer entsprechend seinem geringeren Körpergewicht auch eine angemessen geringere Unterstüzungskraft durch die Rückenlehne an seinem Rücken erfährt. Gleichzeitig bleibt die Synchronverstellung von Sitzplatte und Rückenlehne in vollem Umfang erhalten, so daß auch bei Veränderungen der Sitzposition die Sitzplatte und die Rückenlehne in einem festgelegten Verhältnis zueinander verschwenkt werden. Trotz der Synchronmechanik und der selbsttätigen Anpassung der Rückenlehnen-Vorbelastungskraft an unterschiedliche Benutzer-Körpergewichte ist der Stuhl von einer überraschend einfachen Konstruktion, so daß die Herstellung des Stuhls im Verhältnis zu den gebotenen Funktionen einfach und kostengünstig ist. Insbesondere wird kein separater Sitzträger mehr benötigt, da die Federanordnung zugleich die Sitzplatte nahe ihrer Vorderkante trägt und verschwenkbar lagert. Die Federanordnung ist einfach durch Biegen in die erforderliche Form zu bringen; eine Abwandlung der Federkraft ist durch Änderung der Materialstärke des Federstahlstabs oder -drahts oder durch Änderung von Federschenkellängen problemlos möglich.

Zur Erzielung einer besonders flachen, wenig Bauhöhe beanspruchenden Bauweise der Mechanik unter der Sitzplatte ist bevorzugt vorgesehen, daß der Lehnenträger eine über die dritte Schwenkachse hinaus nach vorne weisende, einen Hebelarm bildende Verlängerung aufweist und daß die Feder an der Lehnenträger-Verlängerung abgestützt ist und auf diese eine nach unten gerichtete Kraft ausübt. Diese Gestaltung der für die Stuhlbewegungen erforderlichen Mechanik bietet zudem ein ansprechendes Erscheinungsbild des Stuhls und ist insbesondere für eine Verwendung an stapelbaren Stühlen geeignet.

Weiter ist vorgesehen, daß die Federanordnung durch zwei in Draufsicht U-förmig gebogene Federn gebildet ist, die nebeneinander spiegelsymmetrisch unter der Sitzplatte angeordnet sind, wobei jeweils der erste U-Federschenkel nach hinten weisend an der Stuhlsäule oder den Stuhlbeinen eingespannt ist, wobei der U-Bogen der Feder den mit der Sitzplatte verbundenen Federabschnitt für die erste Schwenkachse bildet und wobei jeweils der zweite U-Federschenkel an der Verlängerung des Lehnenträgers abgestützt ist. Diese U-förmigen Federn bauen besonders flach und sind einfach als Biegeteile herstellbar. Die Verwendung von zwei Federn sorgt für eine gute Verteilung der Kräfte und vermeidet unerwünschte seitliche Kippbewegungen der Sitzplatte.

Eine Weiterbildung der vorstehend dargelegten Ausführung besteht darin, daß die zwei die Federanordnung bildenden U-förmig gebogenen Federn zu einer einstückigen, in Draufsicht W-förmig gebogene Feder zusammengefaßt sind, die symmetrisch zur Längsmittelachse der Sitzplatte unter dieser angeordnet ist. Hierdurch vermindert sich der Herstellungs- und Montageaufwand bei der Fertigung des Stuhls.

Weiter wird vorgeschlagen, daß an der Stuhlsäule oder den Stuhlbeinen für jeden ersten Federschenkel je eine Einspannhalterung, vorzugsweise eine Einspannhülse, fest angebracht ist. Die Festlegung der Feder wird auf diese Weise sehr einfach und zugleich optisch sehr unauffällig.

Eine alternative Ausführung des Stuhls sieht vor, daß der Lehnenträger an der dritte Schwenkachse endet und daß die Feder hinter der dritten Schwenkachse am Lehnenträger abgestützt ist und auf diesen eine nach oben gerichtete Kraft ausübt. Auch mit dieser Ausführung des Stuhls werden die oben erläuterten Funktionen erreicht, wobei hier eine hinsichtlich ihrer Wirkrichtung geänderte Federanordnung einsetzbar ist. Dies erhöht die technische Freiheit bei der Fertigung des Stuhls und insbesondere bei der Auswahl der zu verwendenden Federn.

Eine Weiterbildung des vorstehend beschriebenen Stuhls ist dadurch gekennzeichnet, daß die Federanordnung durch zwei Schenkelfedern mit je einem gewendelten Federkörper und je zwei Federschenkeln gebildet ist, wobei die Federn nebeneinander spiegelsymmetrisch unter der Sitzplatte angeordnet sind, wobei jeweils der Federkörper die dritte Schwenkachse umgibt, wobei jeweils der erste Federschenkel nach vorne weisend an der Sitzplatte abgestützt ist und an seinem Vorderende den mit der Sitzplatte verbundenen Federabschnitt für die erste Schwenkachse bildet und wobei jeweils der zweite Federschenkel nach hinten weisend am Lehnenträger abgestützt ist. Schenkelfedern brauchen zwar etwas mehr Bauhöhe, lassen sich aber einfacher in ihrer Federcharakteristik beeinflussen und abstimmen. Außerdem erlauben sie in der Regel größere Federwege und damit einen höheren Komfort des Stuhls.

In weiterer Ausgestaltung sind vorteilhaft die zwei die Federanordnung bildenden Schenkelfedern zu einer einstükkigen Doppel-Schenkelfeder zusammengefaßt, die symmetrisch zur Längsmittelachse der Sitzplatte unter dieser angeordnet ist. Hiermit wird wieder eine vereinfachte Herstellung und Montage der Stuhlmechanik erreicht.

Für die Ausführungen des Stuhls mit Schenkelfedern ist bevorzugt vorgesehen, daß an der Stuhlsäule oder den Stuhlbeinen für jeden ersten Federschenkel je ein dessen Bewegung nach oben hin begrenzender Anschlag, vorzugsweise einen Anschlagplatte, fest angebracht ist. Dadurch wird eine definierte obere Endlage der Sitzplatte festgelegt, wenn der Stuhl nicht benutzt wird. Eine unerwünscht weite Anhebung der Sitzplatte bei fehlender Belastung ist so ausgeschlossen.

Statt der konkret beschriebenen Federanordnungen können alternativ auch andere Federanordnungen eingesetzt werden, sofern sie die benötigten Kräfte in den erforderlichen, oben dargelegten Kraftrichtungen aufbringen.

Für alle Stuhlausführungen ist vorteilhaft vorgesehen, daß unterseitig an der Sitzplatte mindestens zwei vordere Lagerstützen, durch die die erste Schwenkachse verläuft, und mindestens zwei hintere Lagerstützen, durch die die zweite Schwenkachse verläuft, angebracht sind. Die bei der Benutzung des Stuhls auftretenden Kräfte werden so günstig in die Sitzplatte eingeleitet und von dieser abgeleitet. Außerdem kann auf einfache Weise eine geänderte Sitzplatte angebaut werden, was zusammen mit einem ebenso einfachen Tausch der angebauten Lehne Abwandlungen des Stuhls in vielfältiger Form ermöglicht.

Weiterhin sieht die Erfindung vor, daß zur Bildung der dritten Schwenkachse unter der Sitzplatte ein stab- oder rohrförmiger Lagerbolzen angeordnet ist, der fest mit der Stuhlsäule oder den Stuhlbeinen verbunden ist und auf dem der Lehnenträger verschwenkbar gelagert ist. Außer zur Bildung der dritten Schwenkachse dient dieser Lagerbolzen als Querstrebe des Stuhls, was dessen Stabilität fördert, besonders bei Ausführung mit vier Stuhlbeinen.

Wie oben erläutert, besitzt der Stuhl bevorzugt eine Kombination von Synchronmechanik und gewichtsabhängiger Lehnenvorbelastung. Für solche Benutzer, die die Synchronmechanik nicht wünschen, kann alternativ der Stuhl so ausgeführt sein, daß die Anlenkung der Sitzplatte an dem Lehnenträger und die zweite, hintere Schwenkachse weggelassen sind, wodurch die Sitzplatte und der Lehnenträger unsynchronisiert, also unabhängig voneinander verschwenkbar sind. Die hierfür nötigen technischen Änderungen beschränken sich auf das Weglassen von Einzelteilen, insbesondere des hinteren Lagerbolzens und der zugehörigen Lagerstützen.

Drei Ausführungsbeispiele der Erfindung werden im folgenden anhand einer Zeichnung erläutert. Die Figuren der Zeichnung zeigen:
- Figur 1: einen Stuhl in einer ersten Ausführung als Konferenzstuhl, in Seitenansicht,
- Figur 2: den Stuhl aus Figur 1 in einer Unteransicht,
- Figur 3: den Stuhl in einer zweiten Ausführung als Konferenzstuhl, ebenfalls in Seitenansicht,
- Figur 4: den Stuhl aus Figur 3 in einer Unteransicht.
- Figur 5: den Stuhl in einer dritten Ausführung als Bürodrehstuhl, in Teil-Seitenansicht, und
- Figur 6: den Stuhl aus Figur 5 in einer Unteransicht.

Der in Figur 1 als erstes Ausführungsbeispiel dargestellte Stuhl 1 besitzt als wesentliche Teile eine Sitzplatte 2, einen Lehnenträger 4 mit einer Rückenlehne 4', vier Stuhlbeine 5 und eine Federanordnung 6. Die Stuhlbeine 5 sind jeweils links und rechts paarweise einstückig als annähernd U-förmiger Bogen ausgeführt, dessen U-Schenkel die Beine 5 bilden. Die Federanordnung besteht hier aus einer Feder 6, die durch einen gebogenen Federstahlstab gebildet ist. Die Feder 6 ist in der Unteransicht etwa W-förmig, wie anhand der Figur 2 noch beschrieben werden wird. Zwei seitliche äußere Schenkel 62 der Feder 6 sind an ihrem Ende in Einspannhülsen 56 festgelegt, die fest mit den Stuhlbeinen 5 verbunden sind.

Die Sitzplatte 2 ist eine in sich stabile Platte, die oberseitig mit einem hier nicht dargestellten Polster versehen sein kann. Unterseitig ist die Sitzplatte 2 mit vier vorderen Lagerstützen 21 und zwei hinteren Lagerstützen 22 verbunden. Die Lagerstützen 21, 22 sind bei der in Figur 1 dargestellten Seitenansicht jeweils hintereinander angeordnet, so daß jeweils nur eine der Lagerstützen 21, 22 sichtbar ist. Die vorderen Lagerstützen 21 sind nahe der in der Zeichnung links liegenden Vorderkante der Sitzplatte 2 angeordnet und besitzen jeweils ein Lagerloch. Durch die vorderen Lagerstützen 21 verläuft ein vorderer Abschnitt 61 der Feder 6 und bildet so eine erste Schwenkachse 71 für die Sitzplatte 2.

Die hinteren, zweiten Lagerstützen 22 besitzen ebenfalls jeweils ein Lagerloch, durch die ein Lagerbolzen 32 in Stuhl-Querrichtung horizontal verläuft. Außerdem verläuft dieser zweite Lagerbolzen 32 durch den Lehnenträger 4 und bildet mit diesem ein Schwenkgelenk mit einer zweiten Schwenkachse 72, die parallel zur ersten Schwenkachse 71 verläuft.

Der die Rückenlehne 4' tragende Lehnenträger 4 ist einstückig durch ein etwa rechtwinklig abgebogenes Profil, z.B. ein Rohr, gebildet. Der Lehnenträger 4 verläuft zunächst unterhalb der Sitzplatte 2 nach hinten und biegt dann nach oben ab. An seinem oberen Ende ist der Lehnenträger 4 mit der Rückenlehne 4' verbunden.

Der unter der Sitzplatte 2 verlaufende erste Abschnitt des Lehnenträgers 4 ist mittels einer Lagerhülse 33' und eines Lagerbolzens 33, der fest mit den Stuhlbeinen 5 verbunden ist, um eine dritte Schwenkachse 73, die parallel zu den anderen Schwenkachsen 71, 72 verläuft, schwenkbeweglich gelagert. Weiterhin weist der Lehnenträger 4 eine über den Lagerbolzen 33 nach vorne weisende Verlängerung 41 auf. Mit ihrem zweiten, von dem Federabschnitt 61 nach hinten weisenden Federschenkel 64 ist die Feder 6 oberseitig an der nach vorne weisenden Verlängerung 41 des ersten Lehnenträgerteils 40 abgestützt. Die Feder 6 ist so vorgespannt, daß sie einerseits auf die Sitzplatte 2 eine nach oben gerichtete Vorbelastungskraft und andererseits über den Lehnenträger 4 auf die Rückenlehne 4' eine nach vorne gerichtete Vorbelastungskraft ausübt. Zugleich ist bei dem Stuhl 1 eine Bewegung der Sitzplatte 2 in Vertikalrichtung relativ zu den Stuhlbeinen 5 möglich, wobei diese Vertikalbewegung sowohl annähernd gradlinig vertikal als auch in Form von Verschwenkungen um die erste, vordere Schwenkachse 71 oder um die zweite, hintere Schwenkachse 72 erfolgen kann.

In der Figur 1 ist der Stuhl 1 in einem entlasteten Zustand dargestellt, in dem auf die Sitzplatte 2 und auf die Rückenlehne 4' keine Kräfte durch einen Benutzer des Stuhls 1 ausgeübt werden. Die Verschwenkung des Lehnenträgers 4 nach vorne wird in dieser Stellung durch einen nicht sichtbaren Anschlag begrenzt.

Wird der Stuhl 1 durch einen Benutzer belastet, bewegt sich die Sitzplatte 2 - je nach Körpergewicht des Benutzers - mehr oder weniger weit nach unten. Bei Belastung der Sitzplatte 2 durch einen schwereren Benutzer wird die Feder 6 in ihrem Abschnitt 61 stärker nach unten gebogen und erhält dadurch eine höhere Spannung. Dadurch übt die Feder 6 mit ihrem Federschenkel 64 eine entsprechend größere nach unten gerichtete Kraft auf die Verlängerung 41 des Lehnenträgerteils 40 aus, was über Hebelwirkung zwangsläufig dazu führt, daß die Rückenlehne 4' eine höhere Vorbelastungskraft nach vorne erhält, also den Benutzerrücken mit einer höheren Kraft unterstützt. Bei einem leichtgewichtigeren Benutzer des Stuhls 1 wird die Sitzplatte 2 entsprechend weniger nach unten gedrückt, wodurch auch die Feder 6 weniger gespannt wird und wodurch dann auch die Rückenlehne 4' eine geringere Vorbelastungskraft erfährt. Die Vorbelastungskraft oder Stützkraft der Rückenlehne 4' paßt sich also selbsttätig an unterschiedlich schwere Benutzer an.

Außerdem bietet der Stuhl 1 eine Synchronmechanik, die es gestattet, die Stellung von Sitzplatte 2 und Rückenlehne 4' gekoppelt miteinander zu verändern. Wenn sich ein Benutzer auf dem Stuhl 1 nach hinten lehnt, wird die Sitzplatte 2 gegen die Kraft der Feder 6 hinten abgesenkt, wobei gleichzeitig die Rückenlehne 4' über die dabei auftretende Hebelwirkung in einem festen Schwenkwinkelverhältnis nach hinten verschwenkt wird.

Alternativ zur gezeigten Ausführung kann, wie an sich bekannt, die Rückenlehne 4' um eine horizontal quer verlaufende Achse verschwenkbar an dem Lehnenträger 4 gelagert sein, was eine weiter verbesserte Anpassung der Rückenlehne 4' an verschiedene Benutzer des Stuhls 1 ermöglicht.

Die in Figur 2 der Zeichnung dargestellte Unteransicht des Stuhls 1 aus Figur 1 verdeutlicht die symmetrische Anordnung der Mechanik des Stuhls 1 beiderseits der Längsmittelachse 20 der Sitzplatte 2, die im Hintergrund sichtbar ist. In der Mitte liegt parallel zur Achse 20 der Lehnenträger 4, der an seinem hinteren, in Figur 2 oberen Ende die Rückenlehne 4' trägt. Quer zum Lehnenträger 4 erstrecken sich die zwei Lagerbolzen 32, 33, die parallel zueinander in Querrichtung des Stuhls 1 unter dessen Sitzplatte 2 verlaufen und die die zweite und dritte Schwenkachse 72, 73 bilden. Die Enden des hinteren, kürzeren Lagerbolzens 32 liegen in den hinteren Lagerstützen 22, die beiderseits des Lehnenträgers 4 an der Sitzplatte 2 angebracht sind; die Enden des mittigen Lagerbolzens 33, der über die gesamte Breite der Sitzplatte 2 reicht, sind an zwei seitlichen Lagerplatten 53 festgelegt, die mit den Stuhlbeinen 5 fest verbunden sind.

Der Lehnenträger 4 ist an dem mittigen Lagerbolzen 33 mittels einer Lagerhülse 33' um die Schwenkachse 73 verschwenkbar gelagert; vor diesem Lagerbolzen, d.h. in Figur 2 unter diesem, liegt die Verlängerung 41 des Lehnenträgers 4. Auf diese Verlängerung 41 stützt sich die Feder 6 mit ihren mittigen Federschenkeln 64 ab. Mit ihren beiden seitlichen äußeren Federschenkeln 62 ist die Feder 6 in den seitlichen Einspannhülsen 56 gehaltert, die fest an den Stuhlbeinen 5 angebracht sind. Die nahe der Vorderkante der Sitzplatte 2, in der Zeichnung unten liegenden Abschnitte 61 der Feder 6 laufen quer zur Achse 20 durch die vier vorderen Lagerstützen 21 und bilden die erste Schwenkachse 71.

Die Figur 2 zeigt anschaulich die sehr einfache und übersichtliche Bauweise der Mechanik des Stuhls 1, wodurch sich eine einfache Herstellbarkeit und eine kompakte Baugröße ergeben. Dabei ist die Konstruktion sowohl stabil wie auch verschleißarm. Außerdem ist der Stuhl 1 bei Nichtbenutzung platzsparend stapelbar, was bisher nur mit einfachen Stühlen ohne Synchronmechanik und ohne selbsttätige Gewichtsanpassung der Rückenlehnenkraft möglich war.

Die Figuren 3 und 4 der Zeichnung zeigen als zweites Ausführungsbeispiel einen weiteren Konferenzstuhl 1, der im Unterschied zu dem Stuhl gemäß den Figuren 1 und 2 mit zwei Federn 6 und mit zwei Lehnenträgern 4 ausgestattet ist.

Auch diese Ausführung des Stuhls 1 umfaßt eine in sich stabile Sitzplatte 2, wobei an der Unterseite der Sitzplatte 2 hier je vier vordere und hintere Lagerstützen 21, 22 vorhanden sind. Die Stuhlbeine 5 sind über den eine Quertraverse bildenden mittigen Lagerbolzen 33 starr miteinander verbunden, der zugleich die dritte Schwenkachse 73 bildet. Auch sind hier zwei hintere Lagerbolzen 32 vorhanden, die mit ihren Enden in den zugehörigen hinteren Lagerstützen 22 festgelegt sind und die die zweite Schwenkachse 72 bilden.

Die Lehnenträger 4 enden hier am mittigen Lagerbolzen 33 und sind an einer auf diesem Lagerbolzen 33 drehbar gelagerten Lagerhülse 33' befestigt, z.B. angeschweißt. Die Lehnenträger 4 besitzen hier also keine über die dritte Schwenkachse 73 vorstehende Verlängerung. An ihrem oberen Ende tragen die Lehnenträger 4 wieder die Rückenlehne 4'. Die Lehne 4' und die Lehnenträger 4 sind also um den Lagerbolzen 33 bzw. die dritte Schwenkachse 73 verschwenkbar gelagert. Auf dem mittigen Lagerbolzen 33 ist links und rechts außen neben der Hülse 33' jeweils der gewendelte Federkörper 65 der Federn 6 gehaltert, die hier Schenkelfedern sind. Je zwei erste Federschenkel 62 verlaufen vom Federkörper 65 nach vorne und sind dort in Querrichtung der Sitzplatte 2 abgebogen und durch die vorderen Lagerstützen 21 geführt. Diese Abschnitte 61 der Feder 6 bilden damit auch hier die erste Schwenkachse 71. Je zwei zweite Federschenkel 64 laufen vom Federkörper 65 nach hinten und sind mit ihrem Ende am Lehnenträger 4 hinter der dritten Schwenkachse 73 abgestützt. Die Schenkelfeder 6 ist so vorgespannt, daß die ersten Schenkel 62 auf die Sitzplatte 2 eine Kraft nach oben und die zweiten Schenkel 64 auf den Lehnenträger 4 eine Kraft ebenfalls nach oben ausüben. Die Bewegung der Sitzplatte 2 nach oben ist durch zwei seitliche Anschläge 57, die mit den Stuhlbeinen 5 fest verbunden sind und gegen die die ersten Federschenkel 62 anschlagen, begrenzt.

Hinsichtlich der Bewegungen von Sitzplatte 2 und Lehnenträgern 4 mit Rückenlehne 4' verhält sich der Stuhl 1 gemäß Figur 3 und 4 so wie der Stuhl 1 gemäß Figur 1 und 2; auch hier erfolgt also eine selbsttätige Anpassung der Vorbelastungskraft der Rückenlehne 4' an das Körpergewicht des Benutzers des Stuhls 1. Außerdem ist auch bei dem Stuhl 1 gemäß Figur 3 und 4 die Synchronmechanik zur gekoppelten Verschwenkung von Sitzplatte 2 und Lehnenträger 4 mit Rückenlehne 4' gewährleistet. Da die gesamte Mechanik auch bei dem Stuhl 1 gemäß Figur 3 und 4 unterhalb der Sitzplatte 2 sehr kompakt ist, kann auch dieser Stuhl 1 für Lager- und Transportzwecke gestapelt werden, wodurch sich eine sehr platzsparende Anordnung ergibt.

Die Figuren 5 und 6 der Zeichnung zeigen ein Ausführungsbeispiel des Stuhls 1, bei dem dieser als Bürodrehstuhl, also mit einer zentralen Stuhlsäule 5, ausgeführt ist. Die zentrale Stuhlsäule 5 besitzt an ihrem oberen Ende ein Kopfstück 51, durch das der mittlere, dritte Lagerbolzen 33 verläuft. Um diesen Lagerbolzen 33, der die dritte Schwenkachse 73 bildet, ist der Lehnenträger 4 verschwenkbar. An seinem oberen, hier nicht sichtbaren Ende trägt der Lehnenträger 4 wieder die Rückenlehne.

Weiterhin umfaßt auch der Stuhl 1 gemäß Figur 5 und Figur 6 eine Sitzplatte 2, die unterseitig vier vordere Lagerstützen 21 und zwei hintere Lagerstützen 22 aufweist. Schließlich gehört zu dem Stuhl 1 eine Feder 6, die hier ähnlich ausgeführt ist wie bei dem Beispiel gemäß den Figuren 1 und 2. Die Feder 6 ist, was Figur 6 besonders verdeutlicht, in Ansicht W-förmig gebogen und spiegelsymmetrisch zur Längsmittelachse 20 der Sitzplatte 2 unter dieser angeordnet. Auch hier besitzt die Feder 6 zwei vordere, in Querrichtung der Sitzplatte 2 verlaufende Federabschnitte 61, die durch die vorderen Lagerstützen 21 verlaufen und die die erste Schwenkachse 71 bilden. Seitlich außen verlaufen zwei Federschenkel 62 von den Federabschnitten 61 nach hinten. Mit ihrem hinteren Teil sind die Federschenkel 62 in zwei seitlichen äußeren Einspannhülsen 56 festgelegt. Die Einspannhülsen 56 sind am jeweils äußeren Ende von zwei Flügeln 52 fest angebracht, die ihrerseits fest mit dem Kopfstück 51 der zentralen Stuhlsäule 5 verbunden sind.

Zwei innere Federschenkel 64 verlaufen von den Federabschnitten 61 ebenfalls nach hinten und sind in ihrem Endbereich einstückig miteinander verbunden. In diesem Bereich stützen sich die Federschenkel 64 oberseitig auf der Verlängerung 41 des Lehnenträgers 4 ab. Die Feder 6 ist so vorgespannt, daß sie auf die Sitzplatte 2 eine nach oben gerichtete Kraft und auf die Verlängerung 41 des Lehnenträgers 4 eine nach unten gerichtete Kraft ausübt. Die nach unten gerichtete, auf die Verlängerung 41 des Lehnenträgers 4 ausgeübte Kraft bewirkt eine Vorbelastung der Rückenlehne in Richtung zu einem Benutzer des Stuhls.

Hinsichtlich seiner Funktion entspricht der Stuhl gemäß den Figuren 5 und 6 den zuvor beschriebenen Ausführungsbeispielen gemäß den Figuren 1 bis 4. Auch hier wird also eine selbsttätige Anpassung der Vorbelastungskraft der Rückenlehne in Abhängigkeit vom Gewicht des Benutzers des Stuhls 1 erreicht. Zugleich ist auch hier eine Synchronmechanik bei der Bewegung von Sitzplatte 2 und Lehnenträger 4 gegeben. Wie besonders die Figur 5 verdeutlicht, ist auch bei der Ausführung des Stuhls 1 als Bürodrehstuhl die Mechanik unterhalb der Sitzplatte 2 sehr kompakt und benötigt nur eine geringe Bauhöhe sowie nur wenige Einzelteile.

## Patentansprüche

1. Stuhl (1) mit einer Sitzplatte (2), die von einer zentralen Stuhlsäule oder mehreren Stuhlbeinen (5) getragen ist, und mit einem Lehnenträger (4), der unter der Sitzplatte (2) nach hinten und hinter der Sitzplatte (2) nach oben verläuft und eine Rückenlehne (4') trägt, wobei die Sitzplatte (2) nahe ihrer Vorderkante um eine horizontal quer verlaufende erste Schwenkachse (71) verschwenkbar gelagert ist, wobei die Sitzplatte (2) nahe ihrer Hinterkante um eine parallele zweite Schwenkachse (72) verschwenkbar an dem Lehnenträger (4) angelenkt ist, wobei der Lehnenträger (4) um eine zwischen erster und zweiter Schwenkachse (71, 72) parallel zu diesen verlaufende dritte Schwenkachse (73) verschwenkbar an der zentralen Stuhlsäule oder den Stuhlbeinen (5) angelenkt ist, wobei eine Federanordnung vorgesehen ist, die mindestens eine aus einem gebogenen Federstahlstab oder -draht bestehende Feder (6) mit mindestens je einem ersten und zweiten Federschenkel (62, 64) umfaßt, wobei die Feder (6) mit einem oder mehreren Federabschnitten (61) gelenkig mit der Sitzplatte (2) verbunden ist und zugleich die erste Schwenkachse (71) bildet, und wobei die Feder (6) einerseits an der Sitzplatte (2) und andererseits an dem Lehnenträger (4) so abgestützt und so vorgespannt ist, daß sie auf die Sitzplatte (2) eine nach oben weisende Kraft und auf den Lehnenträger (4) eine die Rückenlehne (4') nach vorne vorbelastende Kraft ausübt,
**dadurch gekennzeichnet,**
- **daß** die Feder (6) an der zentralen Stuhlsäule oder den Stuhlbeinen (5) eingespannt gehaltert ist,
- **daß** der Stuhl (1) sitzträgerlos ausgeführt ist und
- **daß** im Bereich der ersten Schwenkachse (71) einzig die Feder (6) die Sitzplatte (2) trägt.

2. Stuhl nach Anspruch 1, **dadurch gekennzeichnet, daß** der Lehnenträger (4) eine über die dritte Schwenkachse (73) hinaus nach vorne weisende, einen Hebelarm bildende Verlängerung (41) aufweist und daß die Feder (6) an der Lehnenträger-Verlängerung (41) abgestützt ist und auf diese eine nach unten gerichtete Kraft ausübt.

3. Stuhl nach Anspruch 2, **dadurch gekennzeichnet, daß** die Federanordnung durch zwei in Draufsicht U-förmig gebogene Federn (6) gebildet ist, die nebeneinander spiegelsymmetrisch unter der Sitzplatte (2) angeordnet sind, wobei jeweils der erste U-Federschenkel (62) nach hinten weisend an der Stuhlsäule oder den Stuhlbeinen (5) eingespannt ist, wobei der U-Bogen der Feder (6) den mit der Sitzplatte (2) verbundenen Federabschnitt (61) für die erste Schwenkachse (71) bildet und wobei jeweils der zweite U-Federschenkel (64) an der Verlängerung (41) des Lehnenträgers (4) abgestützt ist.

4. Stuhl nach Anspruch 3, **dadurch gekennzeichnet, daß** die zwei die Federanordnung bildenden U-förmig gebogenen Federn (6) zu einer einstückigen, in Draufsicht W-förmig gebogene Feder (6) zusammengefaßt sind, die symmetrisch zur Längsmittelachse (20) der Sitzplatte (2) unter dieser angeordnet ist.

5. Stuhl nach Anspruch 3 oder 4, **dadurch gekennzeichnet, daß** an der Stuhlsäule oder den Stuhlbeinen (5) für jeden ersten Federschenkel (62) je eine Einspannhalterung (56), vorzugsweise eine Einspannhülse, fest angebracht ist.

6. Stuhl nach Anspruch 1, **dadurch gekennzeichnet, daß** der Lehnenträger (4) an der dritte Schwenkachse (73) endet und daß die Feder (6) hinter der dritten Schwenkachse (72, 73) am Lehnenträger (4) abgestützt ist und auf diesen eine nach oben gerichtete Kraft ausübt.

7. Stuhl nach Anspruch 6, **dadurch gekennzeichnet, daß** die Federanordnung durch zwei Schenkelfedern (6) mit je einem gewendelten Federkörper (65) und je zwei Federschenkeln (62, 64) gebildet ist, wobei die Federn (6) nebeneinander spiegelsymmetrisch unter der Sitzplatte (2) angeordnet sind, wobei jeweils der Federkörper (65) die dritte Schwenkachse (73) umgibt, wobei jeweils der erste Federschenkel (62) nach vorne weisend an der Sitzplatte (2) abgestützt ist und an seinem Vorderende den mit der Sitzplatte (2) verbundenen Federabschnitt (61) für die erste Schwenkachse (71) bildet und wobei jeweils der zweite Federschenkel (64) nach hinten weisend am Lehnenträger (4) abgestützt ist.

8. Stuhl nach Anspruch 7, **dadurch gekennzeichnet, daß** die zwei die Federanordnung bildenden Schenkelfedern (6) zu einer einstückigen Doppel-Schenkelfeder zusammengefaßt sind, die symmetrisch zur Längsmittelachse (20) der Sitzplatte (2) unter dieser angeordnet ist.

9. Stuhl nach Anspruch 7 oder 8, **dadurch gekennzeichnet, daß** an der Stuhlsäule oder den Stuhlbeinen (5) für jeden ersten Federschenkel (62) je ein dessen Bewegung nach oben hin begrenzender Anschlag (57), vorzugsweise einen Anschlagplatte, fest angebracht ist.

10. Stuhl nach einem der vorhergehenden Ansprüche, **dadurch gekennzeichnet, daß** unterseitig an der Sitzplatte (2) mindestens zwei vordere Lagerstützen (21), durch die die erste Schwenkachse (71) verläuft, und mindestens zwei hintere Lagerstützen (22), durch die die zweite Schwenkachse (72) verläuft, angebracht sind.

11. Stuhl nach einem der vorhergehenden Ansprüche, **dadurch gekennzeichnet, daß** zur Bildung der dritten Schwenkachse (73) unter der Sitzplatte (2) ein stab- oder rohrförmiger Lagerbolzen (33) angeordnet ist, der fest mit der Stuhlsäule oder den Stuhlbeinen (5) verbunden ist und auf dem der Lehnenträger (4) verschwenkbar gelagert ist.

12. Stuhl nach einem der vorhergehenden Ansprüche, **dadurch gekennzeichnet, daß** die Anlenkung der Sitzplatte (2) an dem Lehnenträger (4) und die zweite, hintere Schwenkachse (72) weggelassen sind und daß die Sitzplatte (2) und der Lehnenträger (4) unsynchronisiert unabhängig voneinander verschwenkbar sind.

## Claims

1. Chair (1) comprising a seat plate (2) that is supported by a central chair column or several chair legs (5) and comprising a backrest base (4) that is extending underneath the seat plate (2) in a backward direction and behind the seat plate (2) in an upward direction and is carrying a backrest (4'), wherein the seat plate (2), near its front end, is mounted such that it can be pivoted about a first swivel axis (71) that extends horizontally in a transverse direction, wherein the seat plate (2), near its rear end, is mounted to the backrest base (4) such that it can be pivoted about a parallel second swivel axis (72), wherein the backrest base (4) is mounted to the central chair column or the chair legs (5) such that it can be pivoted about a third swivel axis (73) that extends between the first and second swivel axes (71, 72) and in parallel thereto, wherein a spring arrangement is provided that comprises at least one spring (6) that consists of a bent spring steel bar or wire and is provided with at least one first and one second spring leg (62, 64), wherein the spring (6) is pin-connected to the seat plate (2) with one or more spring sections (61) and, at the same time, forms the first swivel axis (71), and wherein the spring (6) is supported against the seat plate (2) on the one hand and against the backrest base (4) on the other hand and is biased such that it exerts on the seat plate (2) a force that acts upwards and on the backrest base (4) a force that preloads the backrest (4') in a forward direction,
**characterized in that**
- the spring (6) is mounted to the central chair column or the chair legs (5) in a gripping manner,
- the chair (1) is designed without a seat base, and
- the spring (6) forms the only support of the seat plate (2) within the area of the first swivel axis (71).

2. Chair according to claim 1, **characterized in that** the backrest base (4) comprises an extension (41) that forms a lever arm and extends beyond the third swivel axis (73) in a forward direction, and that the spring (6) is supported against the backrest base extension (41) and exerts a force that acts on the latter in a downward direction.

3. Chair according to claim 2, **characterized in that** the spring arrangement is formed by two springs (6) that are bent in the shape of a U as seen from above, with said springs (6) being arranged underneath the seat plate (2) side by side and mirror-symmetrically, wherein the first U-spring leg (62) is each mounted to the chair column or the chair legs (5) in a gripping manner such that it points to the rear, wherein the U-bend of the spring (6) forms the spring section (61) for the first swivel axis (71), with the spring section (61) being connected to the seat plate (2), and wherein the second U-spring leg (64) is each supported against the extension (41) of the backrest base (4).

4. Chair according to claim 3, **characterized in that** the two springs (6) that are bent in the shape of a U and form the spring arrangement are combined to form a single-piece spring (6) that is bent in the shape of a W as seen from above, with said W-shaped spring (6) being arranged symmetrically to the longitudinal central axis (20) of the seat plate (2) underneath the latter.

5. Chair according to claim 3 or 4, **characterized in that** one gripping holder (56), preferably one gripping sleeve, is each mounted to the chair column or the chair legs (5) in a non-removable manner for each first spring leg (62).

6. Chair according to claim 1, **characterized in that** the backrest base (4) ends at the third swivel axis (73) and that the spring (6) is supported against the backrest base (4) behind the third swivel axis (72, 73) and exerts on the latter a force that acts in an upward direction.

7. Chair according to claim 6, **characterized in that** the spring arrangement is formed by two leg springs (6), each comprising a helical spring element (65) and two spring legs (62, 64), wherein the springs (6) are arranged underneath the seat plate (2) side by side and mirror-symmetrically, wherein the spring element (65) each environs the third swivel axis (73), wherein the first spring leg (62) is each supported against the seat plate (2) while pointing to the front and, at its front end, forms the spring section (61) for the first swivel axis (71), said spring section (61) being connected to the seat plate (2), and wherein the second spring leg (64) is each supported against the backrest base (4) while pointing to the rear.

8. Chair according to claim 7, **characterized in that** the two leg springs (6) forming the spring arrangement are combined to form a single-piece dual leg spring that is arranged symmetrically to the longitudinal central axis (20) of the seat plate (2) underneath the latter.

9. Chair according to claim 7 or 8, **characterized in that**, for each first spring leg (62), a stop (57), preferably a stopper plate, is each mounted to the chair column or the chair legs (5) in a non-removable manner, said stop (57) limiting the movement of the first spring leg (62) in an upward direction.

10. Chair according to one of the preceding claims, **characterized in that** at least two front bearing supports (21) and at least two rear bearing supports (22) are attached to the seat plate (2) underneath the latter, with the first swivel axis (71) extending through the at least two front bearing supports (21) and the second swivel axis (72) extending through the at least two rear bearing supports (22).

11. Chair according to one of the preceding claims, **characterized in that** a bar-shaped or tubular bearing bolt (33) is arranged underneath the seat plate (2) to form the third swivel axis (73), wherein said bearing bolt (33) is connected to the chair column or the chair legs (5) in a non-removable manner, and wherein the backrest base (4) is pivoted to said bearing bolt (33).

12. Chair according to one of the preceding claims, **characterized in that** the pivoted attachment of the seat plate (2) to the backrest base (4) and the second, rear swivel axis (72) have been omitted and that the seat plate (2) and the backrest base (4) can be pivoted independently of each other in a non-synchronized manner.

## Revendications

1. Chaise (1) qui inclut une plaque (2) de siège qui est portée par une colonne centrale de chaise ou plusieurs pieds (5) de chaise, et qui comporte un porte-dossier (4) dont le tracé est dirigé vers l'arrière sous la plaque (2) de siège et vers le haut derrière la plaque (2) de siège et porte un dossier (4'), dans laquelle la plaque (2) de siège est logée à pivotement près de son arête avant autour d'un premier axe horizontal de pivotement (71) de tracé transversal, dans laquelle la plaque (2) de siège est articulée à pivotement au porte-dossier (4) près de son arête arrière autour d'un deuxième axe de pivotement (72) parallèle au premier, dans laquelle le porte-dossier (4) est articulé à pivotement sur la colonne centrale de chaise ou les pieds (5) de chaise autour d'un troisième axe de pivotement (73) situé entre le premier et le deuxième axes de pivotement (71, 72) et parallèle à ces derniers, dans laquelle est prévu un dispositif élastique qui comprend un ou plusieurs ressorts (6) consistant chacun en un barreau ou un fil d'acier à ressorts incurvé et comprenant chacun au moins une première et une deuxième branches (62, 64) de ressorts, dans laquelle le ressort (6) est connecté de façon articulée à la plaque (2) de siège par une ou plusieurs parties (61) de ressort et forme aussi le premier axe de pivotement (71), et dans laquelle le ressort (6) est appuyé d'une part sur la plaque (2) de siège et d'autre part sur le porte-dossier (4) et est précontraint d'une manière telle qu'il exerce, sur la plaque (2) de siège, une force orientée vers le haut et, sur le porte-dossier (4), une force qui précontraint vers l'avant le dossier (4'),
**caractérisée en ce que**
- le ressort (6) est maintenu contraint sur la colonne centrale de chaise ou les pieds (5) de siège, **en ce que**
- la chaise (1) est réalisée sans porte- siège, et **en ce que**
- seul le ressort (6) porte la plaque (2) de siège dans la zone du premier axe de pivotement (71).

2. Chaise selon la revendication 1, **caractérisée en ce que** le porte-dossier (4) comporte un prolongement (41) en forme de bras de levier qui s'étend vers l'avant au-delà du troisième axe de pivotement (73) et **en ce que** le ressort (6) est appuyé sur le prolongement (41) de porte-dossier et exerce sur celui-ci une force orientée vers le bas.

3. Chaise selon la revendication 2, **caractérisée en ce que** le dispositif de ressort consiste en deux ressorts (6) incurvés en U en vue de dessus, qui sont disposés côte à côte en symétrie en miroir au-dessous de la plaque (2) de siège, où chaque première branche (62) de U est contrainte, en étant orientée vers le bas, sur la colonne de chaise ou les pieds (5) de chaise, où l'arc en U du ressort (6) forme la partie (61) de ressort connectée à la plaque (2) de siège pour le premier axe de pivotement (71) et où chacune des deuxièmes branches (64) de ressort est appuyée sur le prolongement (41) du porte-dossier (4).

4. Chaise selon la revendication 3, **caractérisée en ce que** les deux ressorts (6) incurvés en U qui forment le dispositif élastique sont assemblés en formant un ressort incurvé d'un seul tenant (6) en W en vue de dessus, qui est disposé symétriquement par rapport à l'axe médian longitudinal (20) de la plaque (2) de siège sous celle-ci.

5. Chaise selon la revendication 3 ou 4, **caractérisée en ce qu'**une fixation (56) de précontrainte, de préférence une douille de précontrainte, pour chaque première branche (62) de ressort est montée de façon fixe sur la colonne de chaise ou sur les pieds (5) de chaise.

6. Chaise selon la revendication 1, **caractérisée en ce que** le porte-dossier (4) se termine au troisième axe de pivotement (73) et **en ce que** le ressort (6) est appuyé derrière le troisième axe de pivotement (73) sur le porte-dossier (4) et exerce sur celui-ci une force orientée vers le haut.

7. Chaise selon la revendication 6, **caractérisée en ce que** le dispositif élastique consiste en deux ressorts (6) à branches comprenant chacun un corps hélicoïdal (65) de ressort et deux branches (62, 64) de ressort, dans laquelle les ressorts (6) sont disposés côte à côte en symétrie en miroir sous la plaque (2) de siège, dans laquelle chaque corps (65) de ressort entoure le troisième axe de pivotement (73), dans laquelle chaque première branche (62) de ressort est appuyée sur la plaque (2) de siège en étant tourné vers l'avant et forme à son extrémité avant la partie (61) de ressort connectée à la plaque (2) de siège pour le premier axe de pivotement (71) et dans laquelle chaque deuxième branche (64) de ressort est appuyée sur le porte-dossier (4) en étant orientée vers l'arrière.

8. Chaise selon la revendication 7, **caractérisée en ce que** les deux ressorts (6) à branches qui constituent le dispositif élastique sont assemblés entre eux pour former un double ressort à branches d'un seul tenant qui est disposé symétriquement par rapport à l'axe médian longitudinal (20) de la plaque (2) de siège sous celle-ci.

9. Chaise selon la revendication 7 ou 8, **caractérisée en ce qu'**une butée (57), de préférence une plaque de butée, qui limite vers le haut le déplacement de chacune des premières branches (62) de ressort est montée de façon fixe sur la colonne de chaise ou sur les pieds (5) de chaise.

10. Chaise selon l'une quelconque des revendications précédentes, **caractérisée en ce qu'**au moins deux supports avant à palier (21) par lesquels passe le premier axe de pivotement (71 ) et au moins deux supports arrière à paliers (22) par lesquels passe le deuxième axe de pivotement (72) sont montés sur le côté inférieur de la plaque (2) de siège.

11. Chaise selon l'une quelconque des revendications précédentes, **caractérisée en ce qu'**un pivot (33) de palier en forme de barreau ou de tube, qui est connecté de façon fixe à la colonne de chaise ou aux pieds (5) de chaise et est logé à pivotement sur le porte-dossier (4) est disposé sous la plaque (2) de siège de manière à former le troisième axe de pivotement (73).

12. Chaise selon l'une quelconque des revendications précédentes, **caractérisée en ce que** l'articulation de la plaque (2) de siège sur le porte-dossier (4) et le deuxième axe de pivotement arrière (72) sont omis, et **en ce que** la plaque (2) de siège et le porte-dossier (4) peuvent pivoter indépendamment l'un de l'autre sans synchronisation.
